# EUROPÄISCHE PATENTSCHRIFT

(11) **EP 2 308 144 B1**
(45) Veröffentlichungstag und Bekanntmachung des Hinweises auf die Patenterteilung: **28.12.2011**
(21) Anmeldenummer: 09775552.4
(22) Anmeldetag: 02.07.2009
(51) Int. Cl.: H01T 4/06

(54) **ÜBERSPANNUNGSABLEITER**
SURGE ARRESTER
LIMITEUR DE SURTENSION

(30) Priorität: 25.07.2008 AT 11622008
(43) Veröffentlichungstag der Anmeldung: 13.04.2011
(73) Patentinhaber: Eaton GmbH, 3943 Schrems (AT)
(72) Erfinder: GÖSCHL, Thomas, A-3942 Hirschbach (AT)
(74) Vertreter: Gibler & Poth Patentanwälte OG
(86) Internationale Anmeldenummer: PCT/AT2009/000261
(87) Internationale Veröffentlichungsnummer: WO 2010/009485

(56) Entgegenhaltungen:
- WO-A-2008/009507

## Beschreibung

Die Erfindung betrifft einen flberspannungsableüer gemäß dem Oberbegriff des Patentanspruches 1.

Es ist bekannt, Überspannungsableiter als steckbare Gerätekombination aus einem Unterteil bzw. Gehäusesockel und einem Steckmodul bzw. Einsatzteil zu bilden. Der Gehäusesockel weist Anschlussklemrraen zur Kontaktierung der elektrischen Leiter sowie eine Aufnahme für das einzusetzende Einsatzteil auf, wohingegen im Einsatzteil wenigstens ein Überspannungsschutzelement angeordnet ist. Die elektrische Verbindung zwischen dem Einsatzteil und dem Gehäusesockel erfolgt in der Regel über Steckkontakte. Der Vorteil eines derartigen modularen Aufbaus liegt in der einfachen Überprüfbarkeit des eigentlichen Überspannungsschutzelements. Für dessen Überprüfung ist es erforderlich, dieses aus dem Stromkreis zu entfernen. Durch den modularen Aufbau kann das Überspannungsschutzelement aus dem Stromkreis entfernt werden, ohne hiezu den gesamten Überspannungsableiter aus der Elektroinstallation zu entfernen.

Nachteilig an diesem modularen Aufbau ist, dass durch die etwa bei einem Blitzphänomen auftretenden hohen elektrodynamischen Kräfte der Einsatzteil aus dem Gerätesockel herausbewegt werden kann. Die entsprechende Verbindung wischen dem Einsatzteil und dem Gerätesockel wird daher oftmals derart ausgeführt, dass zum Verbinden bzw. Trennen von Einsatzteil und Gerätesockel die Anwendung von Werkzeugen erforderlich ist. Elektrotechnisch identische Überspannungsableiter werden für unterschiedliche Kunden bzw. unterschiedliche Märkte mit jeweils unterschiedlichen Gehäuseausbildungen hergestellt. Die Gehäuse moderner Schaltgeräte werden in der Regel als Spritzgussteil aus einem Kunststoff hergestellt. Nachteilig daran ist, dass die Werkzeuge für Spritzgussmaschinen sehr aufwendig und entsprechend kostenintensiv sind, wodurch die Fertigung unterschiedlicher Gehäuse für unterschiedliche Märkte mit erheblichem zusätzlichem Herstellungsaufwand verbunden ist. Zudem führt die dadurch gegebene Vielzahl unterschiedlicher Schaltgeräte zu einer aufwendigen Lagerhaltung, wobei nur schwer auf geänderte Markterfordernisse reagiert werden kann.

Die WO 2008/009507 A beschreibt eine steckbare Überspannungsschutzvorrichtung, welche einen u-formigen Sockel und ein in diesen anordenbares Steckmodul aufweist. An dem Steckmodul sind federnd nachgiebige Arme mit Rastfortsätzen angeformt, welche in entsprechende Aufnahmen des Sockels eingreifen.

Aufgabe der Erfindung ist es daher einen Überspannungsableiter der eingangs genannten Art anzugeben, mit welchem die genannten Nachteile vermieden werden können, bei welchem eine sichere Verbindung zwischen dem Einsatzteil und dem Gerätesockel ohne Werkzeugeinsatz erreicht werden kann, und mit welchem der Aufwand für Lagerhaltung bzw. Herstellung gesenkt werden kann.

Erfindungsgemäß wird dies durch die Merkmale des Patentanspruches 1 erreicht.

Dadurch kann eine sichere Verbindung des Einsatzteils mit dem Gerätesockel erreicht werden, welche auch den bei einem Blitzphänomen auftretenden hohen elektrodynamischen Kräften standhält. Dadurch ist ein einfaches Einführen und Verbinden des Einsatzteils mit dem Gerätesockel ohne Werkzeug möglich. Dadurch ist ein einfaches Entfernen des Einsatzteils aus dem Gerätesockel ohne die Zuhilfenahme von Werkzeug möglich. Dadurch können Überspannungsableiter für unterschiedliche Kunden bzw. unterschiedliche Märkte elektrotechnisch identisch ausgebildet werden, wodurch eine geringere Anzahl an Fertigungswerkzeugen notwendig ist. Durch die Verwendung der Arretierungskappe kann der Fertigungsaufwand sowie der Aufwand für die Lagerhaltung reduziert werden. Dadurch kann in kurzer Zeit auf geänderte Aufträge reagiert werden, da lediglich durch passende Arretierungskappen ein Überspannungsableiter an die Designerfordernisse eines Kunden bzw. Marktes angepasst werden kann.

Die Unteransprüche, welche ebenso wie der Patentanspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausshrungsformen beispielhaft dargestellt sind, näher beschrieben. Dabei zeigt:
Fig. 1 eine bevorzugte Ausführungsform eines erfindungsgemäßen Überspannungsableiters in axonometrischer Darstellung;
Fig. 2 die einzelnen Komponenten eines Überspannungsableiters gemäß Fig. 1 in axonometrischer Explosionsdarstellung;
Fig. 3 jeweils eine Gehäusehälfte eines Gerätesockels sowie eines Einsatzteils, und eine Arretierungskappe der Ausführungsform gemäß Fig. 1 in axonometrischer Darstellung; und Fig. 4 ein Detail der Anordnung gemäß Fig. 3 im Aufriss.

Die Fig. 1 zeigt einen Überspannungsableiter 1, umfassend einen Gerätesockel 2 und wenigstens einen Einsatzteil 3, wobei der Gerätesockel 2 zur Befestigung an einer Montageschiene vorgesehen ist, wobei der Einsatzteil 3 wenigstens ein Überspannungsschutzelement und ein Einsatzteilgehäuse 4 aufweist, und wobei der Einsatzteil 3 in einer u-förmigen Aufnahme 5 des Gerätesockels 2 angeordnet ist, wobei der Einsatzteil 3 durch eine Arretierungskappe 6 in der u-förmigen Aufnahme 5 arretiert ist, und dass die Arretierungskappe 6 vom Einsatzteil 3 und/oder vom Gerätesockel 2 getrennt ausgebildet ist.

Dadurch kann eine sichere Verbindung des Einsatzteils 3 mit dem Gerätesockel 2 erreicht werden, welche auch den bei einem Blitzphänomen auftretenden hohen elektrodynamischen Kräften standhält. Dadurch ist ein einfaches Einführen und Verbinden des Einsatzteils 3 mit dem Gerätesockel 2 ohne Werkzeug möglich. Dadurch ist ein einfaches Entfernen des Einsatzteils 3 aus dem Gerätesockel 2 ohne die Zuhilfenahme von Werkzeug möglich. Dadurch können Überspannungsableiter 1 für unterschiedliche Kunden bzw. unterschiedliche Märkte elektrotechnisch identisch ausgebildet werden, wodurch eine geringere Anzahl an Fertigungswerkzeugen, sowie nur eine einzige technische Abnahme des Überspannungsableiters 1, notwendig ist. Durch die Verwendung der Arretierungskappe 6 kann der Fertigungsaufwand sowie der Aufwand für die Lagerhaltung reduziert werden. Dadurch kann in kurzer Zeit auf geänderte Aufträge reagiert werden, da lediglich durch passende Arretierungskappen 6 ein Überspannungsableiter 1 an die Designerfordernisse eines Kunden bzw. Marktes angepasst werden kann.

Erfindungsgemäße Überspannungsableiter 1 dienen zum Schutz elektrischer Anlagen und/oder Menschen vor elektrischen Überspannungen, welche sich auf einer elektrischen Leitung ausbreiten. Vor allem die Anfälligkeit aber auch die Wichtigkeit von Computern hat zu einer großen Verbreitung von Überspannungsableitern 1 geführt. Überspannungsableiter 1 sind in der Regel als Bauelemente ausgebildet, welche eine - bei Netzspannung - sehr hochohmige bzw. isolierende Verbindung zwischen wenigstens einer Phase bzw. einem Außenleiter eines elektrischen Netzes, insbesondere einem elektrischen Versorgungsnetz, und einem Neutralleiter bzw. einer weiteren Phase des Netzes herstellen. Sofern keine Überspannung auftritt, fließt praktisch kein Strom über den Überspannungsableiter 1, und die Funktion des nachfolgenden Netzes ist durch das Vorhandensein des Überspannungsableiters 1 nicht beeinflusst. Bei einer auftretenden Überspannung bildet der Überspannungsableiter 1 innerhalb einer sehr kurzer Zeit einen sehr niederohmigen Übergang zwischen der Phase und dem Neutralleiter bzw. einer weiteren Phase, und überbrückt derart das nachfolgende Netz. Der Überspannungsableiter 1 weist hiezu wenigstens ein Überspannungsschutzelement auf, welches bevorzugt als Varistor, Überspannungsschutzdiode, Gasentladungsableiter oder dergleichen ausgebildet ist.

Erfindungsgemäße Überspannungsableiter 1 weisen einen modularen Aufbau auf, und umfassen einen Gerätesockel 2 und einen Einsatzteil 3.

Der Gerätesockel 2 ist zur Anordnung an einer Montageschiene, etwa einer Hutprofilschiene, vorgesehen, und weist hiezu eine entsprechende Montageschienenaufnahme 25 sowie die notwendigen Montagemittel 26 auf. Zur Verbindung mit dem zu schützenden elektrischen Netz weist der Gerätesockel 2 wenigstens eine erste und eine zweite Anschlussklemme 27 auf. Die Fig. 1 zeigt einen Überspannungsableiter 1 mit lediglich zwei Anschlussklemmen 27 zum Schutz eines einphasigen elektrischen Netzes, wobei auch Überspannungsableiter 1 zum Schutz mehrphasiger elektrischer Netze vorgesehen sind, welche entsprechend eine größere Anzahl an Anschlussklemmen 27 aufweisen.

Der Gerätesockel 2 weist gemäß dessen, in den Fig. 1 bis 4 dargestellten, besonders bevorzugten Ausführungsform ein zweiteiliges Gerätesockelgehäuse 28 auf, welches aus einem Isolierstoff gebildet ist. Fig. 3 zeigt u.a. eine Halbschale eines Gerätesockelgehäuses 28. Gut zu erkennen sind die Aufnahmen 29 für die beiden - nicht dargestellten - Anschlussklemmen 27.

Der Gerätesockel 2 weist eine im Wesentlichen u-förmige Aufnahme 5 für den Einsatzteil 3 auf. Die u-förmige Aufnahme 5 weist einen ersten und einen zweiten Seitenteil 13, 14, sowie einen diese verbindenden Basisteil 20 auf, und ist im Wesentlichen gegengleich zu einem Unterteil 30 des Einsatzteils 3 ausgebildet, welcher dazu vorgesehen ist, in die u-förmige Aufnahme 5 eingeführt zu werden. In der u-förmigen Aufnahme 5, vorzugsweise im Bereich des Basisteils 20 sind - ebenfalls nicht dargestellte - innere Kontakte zur Kontaktierung des Einsatzteils 3 angeordnet. Um das Einführen des Einsatzteils 3 in die u-förmige Aufnahme 5 zu vereinfachen, ist an dem ersten und/oder zweiten Seitenteil 13, 14 jeweils ein Einführbereich 16 angeordnet.

Der Einsatzteil 3 weist gemäß der dargestellten bevorzugten Ausführungsform ein Einsatzteilgehäuse 4 aus einem Isolierstoff auf, welches bevorzugt mehrteilig ausgebildet ist. Das Einsatzteilgehäuse 4 umschließt den Einsatzteil 3 dabei im Wesentlichen vollständig und allseitig, wobei lediglich die Bereiche für die Kontaktierung mit dem Gerätesockel 2 sowie für Anzeigemittel einsatzteilgehäusefrei ausgebildet sind. Der Einsatzteil 3 ist auch ohne die erfindungsgemäße Arretierungskappe 6 als elektrotechnisch voll funktionsfähiger Bauteil ausgebildet, und kann als solcher elektrotechnisch geprüft bzw. abgenommen werden. Das Einsatzteilgehäuse 4 umschließt den Einsatzteil 3 derart, dass keine inneren Baugruppen von außen zugänglich sind. Der Einsatzteil 3 weist weiters elektrische Kontaktstifte 32 auf, welche aus dem Einsatzteilgehäuse 4 vorstehen, zur Kontaktierung der inneren Kontakte des Gerätesockels 2.

Erfindungsgemäß ist vorgesehen, dass der Einsatzteil 3 durch eine Arretierungskappe 6 in der u-förmigen Aufnahme 5 arretiert ist, und dass die Arretierungskappe 6 vom Einsatzteil 3 und/oder vom Gerätesockel 2 getrennt ausgebildet ist. Der Gerätesockel 2 weist ein Gerätesockelgehäuse 28 auf, und der Einsatzteil 3 weist ein Einsatzteilgehäuse 4 auf. Sowohl der Gerätesockel 2, als auch der Einsatzteil 3 sind bereits ohne die Arretierungskappe 6 fertig ausgebildete elektrische Geräte. Das Merkmal, dass die Arretierungskappe 6 vom Einsatzteil 3 getrennt ausgebildet ist, verdeutlicht den Umstand, dass die Arretierungskappe 6 weder Teil des Gerätesockelgehäuses 28 noch des Einsatzteilgehäuses 4 ist, sondern ein von diesen unabhängiger zusätzlicher Bauteil.

Die Arretierungskappe 6 ist bevorzugt aus Isolierstoff, insbesondere aus einem in Spritzgusstechnik verarbeitbaren Kunststoff, gebildet, und kann jede Formgebung aufweisen, welche zur Arretierung des Einsatzteils 3 in dem Gerätesockel 2 geeignet ist. Bevorzugt ist vorgesehen, dass die Arretierungskappe 6 Mittel aufweist, welche eine Arretierung des Einsatzteils 3 in dem Gerätesockel 2 ohne die Anwendung von Werkzeugen ermöglichen, etwa Bajonettverschlüsse, Schrauben mit Flügelmuttern, oder Rastverbindungen. Gemäß der in den Fig. 1 bis 4 dargestellten besonders bevorzugten Ausführungsform der gegenständlichen Erfindung ist vorgesehen, dass die Arretierungskappe 6 mittels einer Rastverbindung mit dem Gerätesockel 2 verbunden ist.

Die Formgebung der Arretierungskappe 6 ist auf das Zusammenwirken mit einem Einsatzteil 3 sowie einem Gerätesockel 2 abgestimmt. Gemäß der bevorzugten Ausführungsform eines Einsatzteils 3 sowie eines Gerätesockels 2, bei welchem der Einsatzteil 3 bei Anordnung in der u-förmigen Aufnahme 5 des Gerätesockels 2, den Gerätesockel 2 überragt, ist vorgesehen, dass die Arretierungskappe 6 als u-förmige Klammer 7, umfassend einen ersten und einen zweiten Schenkel 8, 9, ausgebildet ist, und dass der erste und der zweite Schenkel 8, 9 den Einsatzteil 3 in einem ersten bzw. zweiten Bereich 10, 11 umgreifen. Durch das Umgreifen des Einsatzteils 3 wird dieser dauerhaft gegen ein Entfernen aus dem Gerätesockel 2 gesichert, vor allem kann dadurch ein sog. Aushebeln des Einsatzteils 3 verhindert werden. Die Arretierungskappe 6 weist einen Mittelteil 33 auf, an welchem der erste und zweite Schenkel 8, 9 angeformt sind. Der Mitteilteil 33 ist bevorzugt derart ausgebildet, dass dieser den Einsatzteil 3 an fünf Flächen wenigstens bereichsweise umgreift. Besonders bevorzugt ist vorgesehen, dass der Mittelteil 33 wannenförmig ausgebildet ist, und eine dem Basisteil 20 der u-förmigen Aufnahme 5 abgewandte Oberseite 23 des Einsatzteils, sowie die an diese Oberseite 23 unmittelbar angrenzenden Bereiche der Seitenflächen 24 des Einsatzteils 3 umgreift. Dadurch kann ein besonders guter Halt der Arretierungskappe 6 erzielt werden. Dadurch kann der Einsatzteil 3 auch gegen seitliche Belastungszustände gesichert werden. Der Mitteilteil 33 weist bevorzugt weiters eine Durchbrechungen 31, um ein Anzeigeelement des Einsatzteils 3 dem Benutzer anzuzeigen.

Der erste Schenkel 8 und der zweite Schenkel 9 sind bevorzugt federnd ausgebildet, und weisen jeweils wenigstens eine Rastnase 12 auf, welche der u-förmigen Aufnahme zugewandt angeordnet ist. Die Rastnasen 12 sind gemäß der bevorzugten Ausbildung als flacher Keil ausgebildet. Es kann weiters vorgesehen sein, dass mehrfache Rastnasen 12 vorgesehen sind, etwa in der Form mehrerer nebeneinander bzw. übereinander angeordneter Rastnasen 12. An dem ersten und/oder dem zweiten Seitenteil 13, 14 sind jeweils wenigstens eine Rastöffnung 15 zum Eingriff der Rastnasen 12 angeordnet, wobei die Rastöffnungen 15 entsprechend gegengleich zu den Rastnasen 12 ausgebildet sind, um ein sicheres Verrasten der Rastnasen 12 zu gewährleisten. Um ein einfaches Entfernen der Arretierungskappe 6, und weiters des Einsatzteils 3 aus dem Gerätesockel 2 zu ermöglichen, weist das Einsatzteilgehäuse 4 im ersten und zweiten Bereich 10, 11 jeweils eine Hinterschneidung 17 auf. Der erste bzw. zweite Bereich 10, 11 des Einsatzteils sind dabei Bereiche zwischen der Oberseite 23 des Einsatzteils 3, und den - bei in der u-förmigen Aufnahme 6 angeordnetem Einsatzteil 3 - Rastöffnungen 15 des Gerätesockels 2.

Bevorzugt ist vorgesehen, dass die u-förmige Aufnahme 5, vorzugsweise der erste und der zweite Schenkel 8, 9, wenigstens eine Führung 21 aufweisen, welche einen Verlauf entlang der Einführrichtung des Einsatzteils 3 in die u-förmige Aufnahme 5 aufweisen. Hiezu ist weiters bevorzugt vorgesehen, dass der Einsatzteil 3 wenigstens einen Fortsatz 22 aufweist, zum Eingriff in die Führung 21 der u-förmigen Aufnahme 5. Dadurch kann eine sichere Führung des Einsatzteils 3 beim Einführen in die u-förmige Aufnahme 5 erreicht werden, und gleichzeitig eine Sicherung des Einsatzteils 3 gegen seitliches Entfernen erreicht werden. Die Führung 21 ist bevorzugt als Nut bzw. als Stufe, wie dies etwa in den Fig. 2 und 3 dargestellt ist, ausgebildet. Der Einsatzteil 3 weist weiters, vorzugsweise planparallele Seitenflächen 24 auf, welche derart ausgebildet sind, dass diese - bei auf dem Einsatzteil 3 angeordneter Arretierungskappe 6 - seitlich über der Arretierungskappe 6 vorstehen, und derart den, vorzugsweise schienenartigen, Fortsatz 22 bildet.

## Patentansprüche

1. Überspannungsableiter (1), umfassend einen Gerätesockel (2) und wenigstens einen Einsatzteil (3), wobei der Gerätesockel (2) zur Befestigung an einer Montageschiene vorgesehen ist, wobei der Einsatzteil (3) wenigstens ein Überspannungsschutzelement und ein Einsatzteilgehäuse (4) aufweist, und wobei der Einsatzteil (3) in einer u-förmigen Aufnahme (5) des Gerätesockels (2) angeordnet ist, **dadurch gekennzeichnet, dass** der Einsatzteil (3) durch eine Arretierungskappe (6) in der u-förmigen Aufnahme (5) arretiert ist, und dass die Arretierungskappe (6) vom Einsatzteil (3) getrennt ausgebildet ist.

2. Überspannungsableiter (1) nach Anspruch 1, **dadurch gekennzeichnet, dass** die Arretierungskappe (6) unabhängig von einem Einsatzteilgehäuse (4) des Einsatzteils (3) als zusätzliches Bauteil ausgebildet ist.

3. Überspannungsableiter (1) nach Anspruch 1 oder 2, dadurch gekennzeichet, dass die Arretierungskappe (6) vom Gerätesockel (2) getrennt ausgebildet ist

4. Überspannungsableiter (1) nach Anspruch 1, 2 oder 3, **dadurch gekennzeichnet, dass** die Arretierungskappe (6) mittels einer Rastverbindung mit dem Gerätesockel (2) verbunden ist.

5. Überspannungsableiter (1) nach einem der Ansprüche 1 bis 4, **dadurch gekennzeichnet, dass** die Arretierungskappe (6) als u-förmige Klammer (7), umfassend einen ersten und einen zweiten Schenkel (8, 9), ausgebildet ist, und dass der erste und der zweite Schenkel (8, 9) den Einsatzteil (3) in einem ersten bzw. zweiten Bereich (10, 11) umgreifen.

6. Überspannungsableiter (1) nach Anspruch 5, **dadurch gekennzeichnet, dass** der erste Schenkel (8) und der zweite Schenkel (9) federnd ausgebildet sind, und jeweils wenigstens eine Rastnase (12) aufweisen.

7. Überspannungsableiter (1) nach Anspruch 6, wobei die u-förmige Aufnahme (5) einen ersten und einen zweiten Seitenteil (13, 14) aufweist, **dadurch gekennzeichnet, dass** an dem ersten und/oder zweiten Seitenteil (13, 14) jeweils wenigstens eine Rastöffnung (15) zum Eingriff der Rastnasen (12) angeordnet ist.

8. Überspannungsableiter (1) nach Anspruch 7, **dadurch gekennzeichnet, dass** an dem ersten und/oder zweiten Seitenteil (13, 14) jeweils ein Einführbereich (16) angeordnet ist.

9. Überspannungsableiter (1) nach einem der Ansprüche 1 bis 8, **dadurch gekennzeichnet, dass** das Einsatzteilgehäuse (4) im ersten und zweiten Bereich (10, 11) jeweils eine Hinterschneidung (17) aufweist.

10. Überspannungsableiter (1) nach einem der Ansprüche 1 bis 9, **dadurch gekennzeichnet, dass** die u-förmige Aufnahme (5), vorzugsweise der erste und der zweite Schenkel (8, 9), wenigstens eine Führung (21) aufweist.

11. Überspannungsableiter (1) nach Anspruch 10, **dadurch gekennzeichnet, dass** der Einsatzteil (3) wenigstens einen Fortsatz (22) aufweist, zum Eingriff in die Führung (21) der u-förmigen Aufnahme (5).

## Claims

1. A surge arrester (1), comprising a device base (2) and at least one insert part (3), with the device base (2) being provided For fixing to a mounting rail, with the insert part (3) having at least one surge voltage protection element and an insert housing (4), and with the insert part (3) being arranged in a L-shaped receptacle (5) of the device base (2), **characterized in that** the insert part (3) is arrested by an arresting cap (6) in the U-shaped receptacle (5), and the arresting cap (6) is arranged to be separated from the insert part (3).

2. A surge arrester (1) according to claim 1, **characterized in that** the arresting cap (6) is arranged as an additional component independent of an insert housing (4) of the insert Part (3).

3. A surge arrester (1) according to claim 1 or 2, **characterized in that** the arresting cap (6) is arranged to be separated from the device base (2).

4. A surge arrester (1) according to claim 1, 2 or 3, **characterized in that** the arresting cap (6) is connected to the device base (2) by means of a latching connection.

5. A surge arrester (1) according to one of the claims 1 to 4, **characterized in that** the arresting cap (6) is arranged as a U-shaped clamp (7) comprising a first and second leg (8, 9), and the first and second leg (8, 9) encompass the insert part (3) in a first and second region (10, 11).

6. A surge arrester (1) according to claim 5, **characterized in that** the first leg (8) and the second leg (9) are arranged in a resilient way, and each comprise at least one latching nose (12).

7. A surge arrester (1) according to claim 6, with the U-shaped receptacle (5) having a first and second side part (13, 14), **characterized in that** at least one latching opening (15) each for the engagement of the latching noses (12) is arranged on the first and/or second side part (13, 14).

8. A surge arrester (1) according to claim 7, **characterized in that** an insertion region (16) is respectively arranged on the first and/or second side part (13, 14).

9. A surge arrester (1) according to one of the claims 1 to 8, **characterized in that** the insert housing (4) comprises a respective undercut (17) in the first and second region (10, 11).

10. A surge arrester (1) according to one of the claims 1 to 9, **characterized in that** the U-shaped receptacle (5), and preferably the first and the second leg (8, 9), comprises at least one guide means (21).

11. A surge arrester (1) according to claim 10, **characterized in that** the insert part (3) comprises at least one projection (22) for engagement in the guide means (21) of the U-shaped receptacle (5).

## Revendications

1. Parasurtenseur (1) comprenant une embase d'appareil (2) et au moins une partie d'insert (3), dans lequel l'embase d'appareil (2) est prévue pour une fixation sur un rail de montage, dans lequel la partie d'insert (3) présente au moins un élément de protection contre les surtensions et un boîtier de partie d'insert (4), et dans lequel la partie d'insert (3) est disposée dans un logement en forme de U (5) de l'embase d'appareil (2), **caractérisé en ce que** la partie d'insert (3) est bloquée par un capuchon de blocage (6) dans le logement en forme de U (5) et **en ce que** le capuchon de blocage (6) est formé séparément de la partie d'insert (3).

2. Parasurtenseur (1) selon la revendication 1, **caractérisé en ce que** le capuchon de blocage (6) est formé indépendamment d'un boîtier de partie d'insert (4) de la partie d'insert (3) comme un composant supplémentaire.

3. Parasurtenseur (1) selon la revendication 1 ou 2, **caractérisé en ce que** le capuchon de blocage (6) est formé séparément de l'embase d'appareil (2).

4. Parasurtenseur (1) selon la revendication 1, 2 ou 3, **caractérisé en ce que** le capuchon de blocage (6) est assemblé à l'embase d'appareil (20) au moyen d'un assemblage emboîté.

5. Parasurtenseur (1) selon l'une des revendications 1 à 4, **caractérisé en ce que** le capuchon de blocage (6) est réalisé comme une pince en forme de U (7) comprenant un premier bras et un deuxième (8, 9), et **en ce que** les premier et deuxième bras (8, 9) entourent la partie d'insert (3) dans une première zone et une deuxième (10, 11).

6. Parasurtenseur (1) selon la revendication 5, **caractérisé en ce que** le premier bras (8) et le deuxième bras (9) sont réalisés de façon élastique et présentent chacun un ergot d'emboîtement (12).

7. Parasurtenseur (1) selon la revendication 6, dans lequel le logement en forme de U (5) présente une première partie latérale et une deuxième (13, 14), **caractérisé en ce qu'**au moins une ouverture d'emboîtement (15) est formée respectivement sur la première partie latérale et/ou la deuxième (13, 14) pour la mise en prise des ergots d'emboîtement (12).

8. Parasurtenseur (1) selon la revendication 7, **caractérisé en ce qu'**une zone d'introduction (16) est prévue respectivement sur la première partie latérale et/ou la deuxième (13, 14).

9. Parasurtenseur (1) selon l'une des revendications 1 à 8, **caractérisé en ce que** le boîtier de partie d'insert (4) présente une contre-dépouille (17) respectivement dans la première partie et la deuxième (10, 11).

10. Parasurtenseur (1) selon l'une des revendications 1 à 9, **caractérisé en ce que** le logement en forme de U (5), de préférence les premier et deuxième bras (8, 9), présente au moins un guidage (21).

11. Parasurtenseur (1) selon la revendication 10, **caractérisé en ce que** la partie d'insert (3) présente au moins une saillie (22) destinée à se mettre en prise dans le guidage (21) du logement en forme de U (5).
